# EUROPÄISCHE PATENTSCHRIFT

(11) **EP 0 359 102 B1**
(45) Veröffentlichungstag und Bekanntmachung des Hinweises auf die Patenterteilung: **25.03.1992**
(21) Anmeldenummer: 89116402.2
(22) Anmeldetag: 06.09.1989
(51) Int. Cl.: F24H 1/26

(54) **Heizungskessel**
Boiler
Chaudière

(30) Priorität: 13.09.1988 DE 8811582 U
(43) Veröffentlichungstag der Anmeldung: 21.03.1990
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.-Ing.

(56) Entgegenhaltungen:
- EP-A- 0 217 320
- CH-A- 361 904
- DE-A- 2 349 202
- FR-A- 2 559 243

## Beschreibung

Die Erfindung betrifft einen Heizungskessel zum Verbrennen flüssiger oder gasförmiger Brennstoffe gemäß Oberbegriff des Hauptanspruches.

Derartige Heizungskessel sind bspw. nach der DE-A-23 49 202 bekannt, wobei die Brennkammer am brennerfernen Ende offen ist und die aus der Brennkammer ausströmenden Heizgase gegen eine Bodenwand des Feuerungsraumes strömen, durch diese abgelenkt und in Heizgaszüge eingeleitet werden, die um die Brennkammer herum angeordnet zu einem rauchgasabzug führen, der sich im Bereich des Brenners befindet. Dieser Boden ist demgemäß hohen thermischen Belastungen ausgesetzt. Insbesondere wegen der vertikale Aufstellung eines derartigen Heizungskesels ist der Boden gesamtflächig zwangsläufig gut gekühlt, was dazu führt, daß sich auf der feuerungsseitigen Innenfläche des Bodens leicht Kondensat bilden kann.

Dies gilt es zu verhindern, d.h., der Erfindung liegt die Aufgabe zugrunde, einen Heizungskessel der gattungsgemäßen Art mit einfachen Mitteln und Maßnahmen dahingehend auszubilden, daß sich in diesem kritischen Bodenbereich kein Kondensat bilden kann.

Diese Aufgabe ist mit einem Heizungskessel der eingangs genannten Art nach der Erfindung durch die im Kennzeichen des Hauptanspruches angeführten Merkmale gelöst. Vorteilhafte Weiterbildungen ergeben sich nach den Unteransprüchen.

Durch diese einfache Maßnahme, die die gleichförmige Verpressung zweier Schalen vorsieht, lassen sich einerseits die beiden Schalen relativ fest mechanisch miteinander verbinden, andererseits befindet sich aber zwischen den beiden Schalen unvermeidbar, aber in diesem Falle erwünscht, ein feiner Spalt, der natürlich bis zu einem gewissen Grade eine Wärmeübergangsbarriere darstellt, die einer Kondensatbildung entgegenwirkt. Ohne den mechanischen Zusammenhalt der beiden Schalen, die bevorzugt in Form sogenannter Klöpperböden miteinander verpreßt werden, zu gefährden, kann die oben erwähnte Spaltwirkung noch dadurch intensiviert werden, daß man vor dem Verpressen der beiden Blechzuschnitte zur gewünschten Bodenform zwischen diesen eine dünne Metallfolie anordnet, welche mitverpreßt wird und durch die eine zweifache Übergangsbarriere geschaffen ist, da natürlich beidseitig der Folie feinste Spalte vorliegen. Dieser Effekt kann auch dadurch erreicht werden, daß zwischen den mindestens zwei Schalen eine dünne Schicht aus in bezug auf die Wärmeleitfähigkeit des Schalenmaterials geringeren leitfähigem Material angeordnet ist. Hierfür können bspw. vorteilhaft sogar geeignete Anstrichmittel benutzt werden, für die nur entsprechende Temperaturbeständigkeit Voraussetzung ist. Ferner ist es möglich, auf der inneren Schale des Bodens zusätzlich eine formangepaßte Gußschale anzuordnen, auf die beim Preßvorgang die beiden eigentlichen Bodenschalen aufgepreßt werden können. Bezüglich dieser Gußschale kann natürlich auch vorgesehen werden, diese lediglich mit einem entsprechenden Stahlblechzuschnitt zu verpressen, um auf diese Weise wiederum zu einem doppelschaligen Boden zu kommen. Insbesondere in diesem Falle muß dafür gesorgt werden, daß der Außendurchmesser der Gußschale mindestens dem Durchmesser der gegenüber angeordneten Brennkammeröffnung entspricht.

In Rücksicht auf die einfache Ausformbarkeit von Gußmaterial besteht eine vorteilhafte Ausführungsform darin, daß die Guß schale, unabhängig davon, ob sie nun die zweite Schale des Bodens oder eine zusätzliche Schale bildet, anströmseitig mit einem strömungsführenden, zentrischen Anströmkegel versehen ist.

Um den auf diese Weise gegen Kondensatanfall gesicherten Boden eines derart mit vertikaler Orientierung aufgestellten Kessels nicht durch Kondensatanfall von den Seitenwänden des Einsatzes her zu belasten, wodurch der erzielte Effekt zumindest zum Teil wieder zunichte gemacht würde, wird der Einsatz vorteilhaft oberhalb des zweischaligen Bodens ebenfalls doppelwandig ausgebildet und zwar entweder mit einer ein- oder mehrteiligen Gußschale oder durch einen entsprechend eingepaßten Zylinder aus Stahlblech. Dies ist zwar an sich bekannt, gewinnt im vorliegenden Fall aber aus den dargelegten Gründen eine besondere Bedeutung.

Der erfindungsgemäße Heizungskessel wird nachfolgend anhand der zeichnerischen Darstellung von Ausführungsbeispielen näher erläutert.

Es zeigt schematisch
Fig. 1 einen Längsschnitt durch eine Ausführungsform des Heizungskessels;
Fig. 2 vergrößert einen Teilschnitt durch die Doppelwand des Bodens und
Fig. 3 einen Teilschnitt durch den Anschlußbereich des Bodenrandes an die zylindrische Wand des Einsatzes.

Wie aus Fig. 1 ersichtlich, besteht der Heizungskessel aus einem wasserführenden Gehäuse 10 mit darin angeordneter Brennkammer 2, von deren offenem Ende aus sich ein die Brennkammer umgebender Heizgaszug 11 zu einem etwa in Höhe des Brenners 12 angeordneten Rauchgasabzug 13 erstreckt, wobei der Heizgaszug gegen den wasserführenden Innenraum 14 von einem topfartigen Einsatz 3 begrenzt ist, dessen Boden 1 dem offenen Ende der Brennkammer 2 gegenübersteht. Wie aus Fig. 1, insbesondere aber aus Fig. 2 ersichtlich, ist der Boden 1 des mit seiner Längsachse 2 vertikal angeordneten Einsatzes 3 im Duchmesserbereich "D" aus zwei gleichförmigen und miteinander verpreßten Blechschalen 4, 5 gebildet. Die Verpressung der beiden entsprechenden kreisförmigen Blechzuschnitten erfolgt dabei mit einer gewissen Verspannung zueinander, damit die beiden Bleche auch mechanisch fest zusammenhalten. Wie sich gezeigt hat, ist dies ohne weiteres machbar, d.h., nur mit geeigneten Hilfswerkzeugen und gewisser Gewaltanwendung sind die beiden Schalen voneinander zu trennen. Dies gilt auch, wenn, wie aus Fig. 2 ersichtlich, zwischen den beiden Schalen 4, 5 eine dünne Metallfolie 6 mit verpreßt wurde, oder wenn sich zwischen beiden Schalen 4, 5 ein geeignetes Anstrichmaterial befindet, das in bezug auf die Wärmeleitfähigkeit des Materials der beiden Schalen 4, 5 ein geringer leitfähiges Material bildet.

Beim Ausführungsbeispiel gemäß Fig. 1 ist zusätzlich noch im Inneren des Bodens eine entsprechend formangepaßte Gußschale 7 angeordnet, die vorteilhaft im Zentrumsbereich einen strömungsführenden Anströmkegel 9 aufweist. Eine derartige Gußschale 7 kann selbstverständlich auch die innere Stahlbechschale 4 ersetzen, die aber dann in diesem Falle in ihrer Gesamtform der Gesamtform der Schale 4 entspricht. Falls der Einsatz 3, wie in Fig. 1 dargestellt, oberhalb des zweischaligen Bodens 1 ebenfalls doppelwandig ausgebildet ist, so wird zweckmäßig die äußere Schale 5 mit ihrem Rand des den Einsatz 3 bildenden Stahlbechmantels verbunden, wenn die innere Schale des Einsatzes 3 aus Gußmaterial bestehen sollte. Wenn demgegenüber die innere Schale des Einsatzes 3 ebenfalls, wie aus Fig. 3 ersichtlich, aus einem Stahlblech besteht, auf dem die Längsrippen dann sinngemäß aufgesetzt sind, wird der Zuschnitt des Bleches für die Schale 5 so bemessen, daß beim Verpressen der Schalen 4, 5 und beim Ansatz an den zylindrischen Teil des Einsatzes 3 ein Spalt 16 entsteht, der dann, wie dargestellt, verschweißt wird.

## Patentansprüche

1. Heizungskessel, bestehend aus einem wasserführenden Gehäuse (10) mit darin angeordneter Brennkammer (2), von deren Ende aus sich ein die Brennkammer (2) umgebender Heizgaszug (11) zu einem etwa in Höhe des Brenners angeordneten Rauchgasabzug (13) erstreckt, wobei der Heizgaszug (11) gegen den wasserführenden Innenraum (14) von einem topfartigen Einsatz (3) begrenzt ist, dessen Boden (1) dem offenen Ende der Brennkammer (2) gegenübersteht, **dadurch gekennzeichnet,** daß der Boden (1) des mit seiner Längsachse (2) vertikal angeordneten Einsatzes (3) aus mindestens zwei miteinander verpreßten Schalen (4, 5) gebildet und der Randbereich der inneren Schale (4) unterhalb des Querschnittes des Heizgaszuges (11) angeordnet ist.

2. Heizungskessel nach Anspruch 1, **dadurch gekennzeichnet,** daß zwischen den mindestens zwei Schalen (4, 5) eine dünne Metallfolie (6) mit eingebunden angeordnet ist.

3. Heizungskessel nach Anspruch 1, **dadurch gekennzeichnet,** daß zwischen den mindestens zwei Schalen (4, 5) eine dünne Schicht (6′) aus in bezug auf die Wärmeleitfähigkeit der Schalen (4, 5) geringerem leitfähigem Material angeordnet ist.

4. Heizkessel nach einem der Ansprüche 1 bis 3, **dadurch gekennzeichnet,** daß der Einsatz (3) oberhalb des zweischaligen Bodens (1) ebenfalls doppelwandig ausgebildet ist.

5. Heizungskessel nach einem der Ansprüche 1 bis 4, **dadurch gekennzeichnet,** daß auf der inneren Schale (4) des Bodens (1) eine formangepaßte Gußschale (7) angeordnet ist.

6. Heizungskessel nach Anspruch 1, **dadurch gekennzeichnet,** daß die innere Schale des Bodens (1) als formangepaßte Gußschale (7) ausgebildet ist.

7. Heizungskessel nach Anspruch 5 oder 6, **dadurch gekennzeichnet,** daß die Gußschale (7) anströmseitig mit einem strömungsführenden, zentrischen Anströmkegel (9) versehen ist.

8. Heizungskessel nach einem der Ansprüche 1 bis 7, **dadurch gekennzeichnet,** daß der Boden (1) in Form eines sogenannten Klöpperbodens ausgebildet ist.

## Claims

1. A heating boiler comprising a water-carrying housing (10) with a combustion chamber chamber (2) located therein from the end of which a heating gas flue (11) extends to a flue gas exhaust duct (13) disposed approximately at the level of the burner, with the heating gas flue (11) being confined against the water-carrying interior (14) by a cup-shaped insert (3) the bottom (1) of which opposes the open end of the combustion chamber (2), characterized in that the bottom (1) of the insert (3) disposed with the longitudinal axis (2) thereof, in the vertical direction, is formed of at least two compressed shells (4, 5), and the marginal area of the inner shell (4) is provided below the cross-section of the heating gas flue (11).

2. A heating boiler according to claim 1, characterized in that a thin metal foil (6) is bonded between the at least two shells (4, 5).

3. A heating boiler according to claim 1, characterized in that provided between the at least two shells (4, 5) is a thin layer (6′) of a material of lower conductivity than the heat conductivity of the shells (4, 5).

4. A heating boiler according to any one of claims 1 to 3, characterized in that the insert (3), above the dual-shell bottom (1), equally, is of a dual-wall configuration.

5. A heating boiler according to any one of claims 1 to 4, characterized in that disposed on the inner shell (4) of the bottom (1) is a cas shell (7) of conforming shape.

6. A heating boiler according to claim 1, characterized in that the inner shell of the bottom (1) is configured as a cast shell (7) of conforming shape.

7. A heating boiler according to claims 5 or 6, characterized in that the casting shell (7), at the flow side, is provided with a flow-carrying, centric flow cone (9).

8. A heating boiler according to any one of claims 1 to 7, characterized in that the bottom (1) is in the form of an arcuate bottom.

## Revendications

1. Chaudière de chauffage constituée par un bâti conducteur d'eau (10) avec une chambre de combustion (2) placée à l'intérieur, à partir de l'extrémité de laquelle un carneau de gaz de chauffage (11), qui entoure la chambre de combustion (2), s'étend vers un conduit de décharge de gaz de fumée (13) placé à peu près à hauteur du brûleur, le carneau de gaz de chauffage (11) étant délimité contre l'intérieur (14) conducteur d'eau par un insert (3) du type pot dont le fond (1) est situé en face de l'extrémité ouverte de la chambre de combustion (2), **caractérisée en ce** que le fond (1) de l'insert (3) placé verticalement avec son axe longitudinal (2) est formé par au moins deux coques (4, 5) pressées l'une à l'autre et que la zone marginale de la coque intérieure (4) est placée au-dessous de la section du carneau de gaz de chauffage (11).

2. Chaudière de chauffage selon la revendication 1, **caractérisée en ce** qu'une mince feuille métallique (6) est placée en étant intégrée entre les deux coques (4, 5) qui sont au moins au nombre de deux.

3. Chaudière de chauffage selon la revendication 1, **caractérisée en ce** qu'une mince couche (6′) de matière dont la conductibilité thermique est inférieure à celle des coques (4, 5) est placée entre les deux coques (4, 5) qui sont au moins au nombre de deux.

4. Chaudière de chauffage selon l'une des revendications 1 à 3, **caractérisée en ce** que l'insert (3) est configuré également à double paroi au-dessus du fond à double coque (1).

5. Chaudière de chauffage selon l'une des revendications 1 à 4, **caractérisée en ce** qu'une coque de fonte (7) de forme adaptée est placée sur la coque intérieure (4) du fond (1).

6. Chaudière de chauffage selon la revendication 1, **caractérisée en ce** que la coque intérieure du fond (1) est configurée comme une coque en fonte (7) de forme adaptée.

7. Chaudière de chauffage selon la revendication 5 ou 6, **caractérisée en ce** que la coque en fonte (7) est pourvue côté afflux d'un cône d'afflux (9) centrique conducteur d'écoulement.

8. Chaudière de chauffage selon l'une des revendications 1 à 7, **caractérisée en ce** que le fond (1) est configuré en forme de ce qu'il est convenu d'appeler un fond torosphérique.
